# EUROPÄISCHE PATENTSCHRIFT

(11) **EP 2 425 937 B1**
(45) Veröffentlichungstag und Bekanntmachung des Hinweises auf die Patenterteilung: **25.02.2015**
(21) Anmeldenummer: 11176970.9
(22) Anmeldetag: 09.08.2011
(51) Int. Cl.: B25D 17/04, B25D 17/24

(54) **Handwerkzeugmaschine**
Hand-held machine tool
Machine-outil à main

(30) Priorität: 02.09.2010 DE 102010040173
(43) Veröffentlichungstag der Anmeldung: 07.03.2012
(73) Patentinhaber: HILTI Aktiengesellschaft, 9494 Schaan (LI)
(72) Erfinder: Wierer, Michael, 6700 Bludenz (AT); Martin, Fabian, 9200 Gossau (CH); Scherrer, Adrian, 9428 Walzenhausen (CH); Althaus, Josef, 87538 Fischen (DE)
(74) Vertreter: Hilti Aktiengesellschaft Corporate Intellectual Property

(56) Entgegenhaltungen:
- EP-A1- 2 143 530
- EP-A2- 2 018 939
- EP-A2- 2 159 008
- DE-A1-102007 055 843

## Beschreibung

### GEBIET DER ERFINDUNG

Die vorliegende Erfindung betrifft eine Handwerkzeugmaschine gemäß dem Oberbegriff des Patentanspruchs 1.

EP 2 018 939 A2 und EP 2 159 008 A2 und beschreiben Handwerkzeugmaschinen mit einem kompakten Tilger. Der Tilger hat einen Masseblock, der an einer Vorderseite mit zwei Federn und an einer Rückseite mit einer Feder aufgehängt ist. Die Feder der Rückseite hat eine höhere Federkonstante in der Weise, dass die gesamte rücktreibende Kraft der auf die Vorderseite wirkenden Federn gleich der rücktreibenden Kraft der auf die Rückseite wirkenden Feder ist.

### OFFENBARUNG DER ERFINDUNG

Die erfindungsgemäße Handwerkzeugmaschine weist die im Patentanspruch 1 angeführten Merkmale auf.

Die Handwerkzeugmaschine, z.B. ein Handwerkzeugmaschine mit einem pneumatischen Schlagwerk, übt auf den Anwender periodisch einen Rückschlag aus. Deren Amplitude kann durch den Tilger abgeschwächt werden. Ein asymmetrisch aufgebauter Tilger kann eine höhere Dämpfwirkung bei der Handwerkzeugmaschine bewirken. Die Federsteifigkeit kann eine Diskontinuität oder sehr starke Änderung bezogen auf die Grundstellung aufweisen. Die Diskontinuität führt zu einer stark nicht-harmonischen Bewegung des Massekörpers und nicht-harmonischen Kräften, welche geeigneter sein können das Maschinengehäuse zu dämpfen.

Eine Ausgestaltung sieht vor, dass die erste Federsteifigkeit zwischen dem fünf und zehnfachen der zweiten Federsteifigkeit beträgt. Das Verhältnis der Federsteifigkeiten kann genutzt werden, um die Dämpfung des Tilgers an das Rückschlagverhalten der Handwerkzeugmaschine anzupassen. Je höher das Verhältnis ist, um so kürzer und stärker wird der Massenkörper durch die steifere Seite beschleunigt.

Eine Ausgestaltung sieht vor, dass der Massekörper in der zweiten Richtung ausgelenkt aus der Grundstellung von wenigstens einer Feder kraftfrei und in der ersten Richtung ausgelenkt aus der Grundstellung von der wenigstens einen Feder kraftbeaufschlagt ist. Die sich je nach Stellung des Massekörpers ankoppelnde und lösende Feder bewirkt die Asymmetrie des Tilgers.

Eine Ausgestaltung sieht vor, dass der Massekörper in der Grundstellung an der Feder anliegt. Tilger mit Reibung erweisen sich als ineffizient für den Einsatz in Handwerkzeugmaschinen. Die Ankopplung und Abkopplung der Feder und die dabei entstehenden Verluste sollen weitgehend minimiert sein. In der Grundstellung heben sich die sonstigen Kräfte der Federeinrichtung auf. Der Massekörper kann in der Grundstellung zwischen zwei vorgespannten Federn angeordnet sein. Eine Ausgestaltung sieht vor, dass die zwei vorgespannten Federn mit dem Massekörper fest verbunden sind. Aufgrund der festen Anbindung ergeben sich geringe Verluste in den Federn aufgrund plastischer Deformation oder aufgrund von Reibung.

Eine Ausgestaltung sieht vor, dass der Massekörper an einer Biegefeder befestigt ist, die geneigt zu der Arbeitsrichtung angeordnet ist. Die Biegefeder ist entspannt, wenn der Massekörper in der Grundstellung ist.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 eine Handwerkzeugmaschine,
Fig. 2 ein Tilger,
Fig. 3 und 4 ein weiterer Tilger.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als eine Ausführungsform einen Bohrhammer **1.** Der Bohrhammer **1** hat eine Werkzeugaufnahme **2** zur Aufnahme eines Bohrmeißel **3 .** Ein Schlagwerk **4** des Bohrhammers **1** schlägt periodisch längs einer Arbeitsachse **5** auf den in der Werkzeugaufnahme **2** eingesetzten Bohrmeißel **3** und treibt diesen dadurch in einen Untergrund. Ein Drehantrieb **6** kann den Bohrmeißel **3** währenddessen um die Arbeitsachse **5** drehen.

Das Schlagwerk **4** und der Drehantrieb **6** können von einem gemeinsamen Motor **7,** z.B. einem Elektromotor, angetrieben werden. Ein Maschinengehäuse **8** umgibt das Schlagwerk **4,** den Drehantrieb **6** und den gegebenenfalls gemeinsamen Motor **7.**

Das Schlagwerk **4** ist beispielsweise ein pneumatisches Schlagwerk. Ein Erreger **9** und ein Schläger **10** sind in dem pneumatischen Schlagwerk **4** längs der Arbeitsachse **5** beweglich geführt. Der Erreger **9** ist über einen Exzenter **11** oder einen Taumelfinger an den Motor **7** angekoppelt und zu einer periodischen, linearen Bewegung gezwungen. Eine Luftfeder gebildet durch eine pneumatische Kammer **12** zwischen Erreger **9** und Schläger **10** koppelt eine Bewegung des Schlägers **10** an die Bewegung des Erregers **9** an. Der Schläger **10** kann direkt auf ein hinteres Ende des Bohrmeißels **3** aufschlagen oder mittelbar über einen im Wesentlichen ruhenden Zwischenschläger **13** einen Teil seines impuls auf den Bohrmeißel **3** übertragen.

Die Werkzeugaufnahme **2** hat beispielsweise eine Hülse **14,** in welche der Bohrmeißel **3** eingesetzt werden kann. Ein oder mehrere Verriegelungselemente **15,** z.B. Kugeln, ragen in die Hülse **14** und greifen in längs geschlossene Nuten des Bohrmeißels **3** ein. Der Bohrmeißel **3** kann entsprechend der Länge seiner Nuten in der Werkzeugaufnahme **2** längs der Arbeitsachse **5** gleiten. Der Drehantrieb **6** dreht die Hülse **14** um die Arbeitsachse **5 .**

Der Anwender kann den Bohrhammer **1** per Hand mittels eines Handgriffs **17** führen. Der Handgriff **17** ist an einer der Werkzeugaufnahme **2** abgewandten Seite des Maschinengehäuses **8** befestigt. Eine Längsachse **18** des Handgriffs **17** verläuft schräg oder senkrecht zu der Arbeitsachse **5.** Der Bohrhammer **1** ist z.B. spiegelsymmetrisch zu einer Symmetrieebene (entspricht der Ebene der Zeichnung), die durch die Arbeitsachse **5** und die Längsachse **18** des Handgriffs **17** aufgespannt wird. Eine Achse senkrecht zur der Symmetrieebene wird nachfolgend als x-Achse bezeichnet. Die y-Achse ist senkrecht zur x-Achse und zu der Arbeitsachse **5**.

Das periodisch arbeitende Schlagwerk **4** führt zu Schwingungen oder Vibrationen in dem Maschinengehäuse **8.** Federnde Aufhängungen **20, 21** des Handgriffs **17** an dem Maschinengehäuse **8** unterdrücken teilweise eine Übertragung der Schwingungen auf den Handgriff **17,** um die physiologischen Belastungen des Anwenders zu verringern.

Eine weitere Verringerung der Belastungen für den Anwender wird durch einen Tilger **30** erreicht, welche in dem Maschinengehäuse **8** angeordnet ist. Der Tilger **30** hat einen Massekörper **31,** der mittels eine Federeinrichtung **32** an dem Maschinengehäuse **8** angebunden ist. Das schwingende Maschinengehäuses **8** regt den Massekörper **31** des Tilgers **30** zum Mitschwingen an. Das System aus Massekörper **31** und einer Federeinrichtung **32** ist auf eine Eigenfrequenz abgestimmt, die etwas größer als die Anregungsfrequenz durch Maschinengehäuse **8,** d.h. die Repetitionsrate des Schlagwerks **4** ist. Der Tilger **30** kann der Schwingung des Maschinengehäuses **8** nicht ganz folgen und stabilisiert sich in einer gegenphasigen Schwingung. Die Abweichung der Eigenfrequenz zur Anregungsfrequenz ist vorzugsweise gering, z.B. geringer als 10 %, wodurch eine effiziente Energieübertragung zwischen Maschinengehäuse **8** und Tilger **30** erreicht wird.

Fig. 2 zeigt im Detail eine Ausführungsform des Tilgers **30 .** Der Tilger **30** hat ein Gehäuse **33,** in dem der Massekörper **31** längs zu einer Schwingungsachse **34** gelagert ist. Ein beispielhaftes Lager **35** beinhaltet Rundstäbe **36,** welche parallel zu der Schwingungsachse **34** ausgerichtet in dem Gehäuse **33** befestigt sind. Der Massekörper **31** hat Längsbohrung **37** oder Längsnuten durch die Rundstäbe **36** verlaufen. Das Lager **35** ist vorzugsweise reibungsarm. Andere Ausgestaltungen von Linearlagern, z.B. mit Rollkörpern können ebenfalls verwendet werden.

Der Massekörper **31** kann von einer Grundstellung **38** (in Fig. 2 dargestellt) aus längs der Schwingungsachse **34** in eine erste Richtung **39** zu einem ersten Ende **40** des Tilgers **30** und längs der Schwingungsachse **34** in eine gegenläufige, zweite Richtung **41** zu einem zweiten Ende **42** des Tilgers **30** verschoben werden. Die Federeinrichtung **32** bewirkt eine Rückstellkraft auf den Massekörper **31**, sobald dieser aus der Grundstellung **38** ausgelenkt ist. Die Federeinrichtung **32** ist asymmetrisch zu der Grundstellung **38** aufgebaut. In dem dargestellten Beispiel fällt die Grundstellung **38** mit einer geometrischen Mitte der Federeinrichtung **32** oder des Tilgers **30** zusammen und somit ist die Federeinrichtung **32** asymmetrisch zu einer Ebene **43,** die senkrecht zur Arbeitsachse **5** ist und durch die geometrische Mitte der Federeinrichtung **32** verläuft. Auf den Massekörper **31** wirkt größere Rückstellkraft, wenn dieser um einen Hub in die erste Richtung **39** aus der Grundstellung **38** ausgelenkt, als wenn der Massekörper **31** um den selben Hub in die entgegengesetzte zweite Richtung **41** aus der Grundstellung **38** ausgelenkt ist.

Die beispielhafte Federeinrichtung **32** hat erste Federn **44,** zweite Federn **45** und eine dritte Feder **46 .** Die ersten Federn **44** sind an dem ersten Ende **40** des Gehäuses **33** und an dem Massekörper **31** befestigt, z.B. durch Klemmelemente **47, 48.** Die ersten Federn **44** drücken den Massekörper **31** ausgelenkt aus der Grundstellung **38** in die zweite Richtung **41.** Die zweiten Federn **45** sind an dem zweiten Ende **42** des Gehäuses **33** und an dem Massekörper **31** befestigt. Durch die zweiten Federn **45** ist der Massekörper **31** ausgelenkt aus der Grundstellung **38** in die erste Richtung **39** kraftbeaufschlagt. Die ersten Federn **44** und zweiten Federn **45** können gleich ausgebildet, z.B. mit gleicher Länge und gleicher Federsteifigkeit, sein. Die ersten Federn **44** und zweiten Federn **45** können vorgespannt sein, wenn der Massekörper **31** in der Grundstellung **38** ist. Weiters können die ersten Federn **44** und zweiten Federn **45** auch vorgespannt sein, wenn der Massekörper **31** in die eine oder andere Richtung **39, 41** maximal ausgelenkt sind. Hierdurch kann ein Lastwechsel von Druckbelastung auf Zugbelastung der Federn **44, 45** vermieden werden.

Die dritte Feder **46** ist nur auf einer Seite des Massekörpers **31** angeordnet, beispielhaft zwischen dem ersten Ende **40** des Gehäuses **33** und dem Massekörper **31 .** Die dritte Feder **46** ist fest mit dem Gehäuse **33** verbunden, jedoch nur an den Massekörper **31** in dessen Grundstellung **38** angelegt. Wenn sich der Massekörper **31** von der Grundstellung **38** aus in die erste Richtung **39** bewegt wird die dritte Feder **46** komprimiert. Bei einer Bewegung in die zweite Richtung **41** löst sich die dritte Feder **46** von dem Massekörper **31** sobald dieser die Grundstellung **38** überschreitet. Alternativ ist die dritte Feder **46** mit dem Massekörper **31** fest verbunden und löst sich aus einem Sitz **49** an dem Gehäuse **33.** Die Länge der dritten Feder **46** ist gleich dem Abstand des Massekörpers **31** bis zu dem Sitz **49** gewählt. Die dritte Feder **46** ist ohne Vorspannung, wenn der Massekörper **31** in der Grundstellung **38** ist.

Die Federsteifigkeit der Federeinrichtung **32** auf der ersten Seite **50** des Massekörpers **31,** d.h. in die erste Richtung **39,** kann fünf bis zehnmal so groß gewählt werden die sein wie die Federsteifigkeit der Federeinrichtung **32** auf der zweiten Seite **51 .** In dem gezeigten Beispiel mit zwei ersten Federn 44 und einer dritten Feder **46** auf der ersten Seite **50** und zwei zweiten Federn **45** auf der zweiten Seite **50** kann die dritte Feder **46** mit der drei bis achtfachen Steifigkeit wie die gleichen ersten und zweite Federn **45, 44** gewählt werden.

Bei dem vorgestellten Bohrhammer **1** ist der Tilger **30** mit der ersten Richtung **39** auf das Werkzeug **3,** d.h. in Schlagrichtung **25**, weisend angeordnet. Beim Schlag des Schlägers **10** auf das Werkzeug **3** und dessen Eintreiben in den Untergrund ergibt sich ein kurzer Rückstoss mit hoher Amplitude, welche besser an die steifere Seite des Tilgers **30** ankoppelt. Ein zweiter schwächerer und zeitlich länger wirkender Rückschlag ergibt sich, wenn der Schläger **10** von dem Erreger **9** über das Luftpolster abgestoßen wird. Dieser weichere Rückschlag koppelt besser an die weichere Seite des Tilgers **30** an.

Die Federn **44, 45, 46** sind beispielsweise Schraubenfedern aus Stahl. Die ersten Federn **44** und die zweiten Federn **45** können koaxial zu den Rundstäben **36** angeordnet sein.

In einer weiteren Ausführungsform kann die Federeinrichtung 32 mit nur einer Feder auf jeder Seite 50, 51 des Massekörpers 31 ausgebildet sein, wobei die Federn 45 , 46 eine verschieden Federsteifigkeit aufweisen. Die weichere Feder 45 ist vorzugsweise soweit vorgespannt, dass sie in jeder Stellung des Massekörpers 31 an diesem anliegt. Die härtere Feder 46 löst sich von dem Massekörper 31, wenn sich dieser aus der Grundstellung entgegen die weichere Feder 45 bewegt.

Die Schwingachse **34** ist parallel oder unter einem Winkel von weniger als 5 Grad zur Arbeitsachse **5** der Handwerkzeugmaschine **1** geneigt.

Fig. 3 und 4 zeigen eine weitere Ausführungsform. Die Federeinrichtung **32** hat eine Biegefeder **60,** z.B. Blattfeder, welche senkrecht zur Schwingachse **34** ausgerichtet ist. Die Biegefeder **60** ist mit einem Ende **61** an einem Sitz **62** in dem Gehäuse **33** des Tilgers **63** befestigt. An dem anderen Ende **64** ist der Massekörper **31** befestigt. Der Massekörper **31** pendelt längs der Schwingachse **34,** wobei die Biegefeder **60** entlang ihrer Längsausdehnung verbogen wird. Eine Grundstellung 38 des Massekörpers **31** ergibt sich bei entspannter, unverbogener Biegefeder **60.**

Eine Schraubenfeder **65** ist parallel zu der Schwingachse **34** einseitig zu dem Massekörper **31** angeordnet. Die Schraubenfeder **65** berührt den Massekörper **31,** wenn dieser in der Grundstellung ist. Bei einer Auslenkung des Massekörpers **31** in die erste Richtung **39** wird die Schraubenfeder **65** komprimiert. Auf den Massekörper **31** wirken die Rückstellkräfte der Biegefeder **60** und der Schraubenfeder **65.** Bei einer Auslenkung des Massekörpers **31** in die gegenläufige zweite Richtung **41** (Fig. 4) löst sich der Massekörper **31** von der Schraubenfeder **65.** Es wirkt nur die Rückstellkraft der Biegefeder **60** auf den Massekörper **31**

## Patentansprüche

1. Handwerkzeugmaschine mit einem längs einer Arbeitsachse (5) oszillierenden Antrieb und einem Tilger (**30** ), der einen in einer Federeinrichtung (**32** ) aufgehängten Massekörper (**31** ) aufweist, **dadurch gekennzeichnet, dass** die Federeinrichtung (32) derart zu einer Grundstellung asymmetrisch aufgebaut ist, dass die Federeinrichtung (**32** ) einer Auslenkung des Massenkörpers (**31** ) aus einer Grundstellung in eine erste Richtung (**39** ) parallel zu der Arbeitsachse (**5** ) mit einer ersten Federsteifigkeit und einer Auslenkung aus der Grundstellung in eine der ersten Richtung (**39** ) entgegengesetzten, zweiten Richtung (**41** ) mit einer zweiten Federsteifigkeit entgegenwirkt und die erste Federsteifigkeit von der zweiten Federsteifigkeit verschieden ist.

2. Handwerkzeugmaschine nach Anspruch 1, **dadurch gekennzeichnet, dass** die erste Federsteifigkeit zwischen dem fünf und zehnfachen der zweiten Federsteifigkeit beträgt.

3. Handwerkzeugmaschine nach Anspruch 1 oder 2, **dadurch gekennzeichnet, dass** der Massekörper (**31** ) in der zweiten Richtung (**41** ) ausgelenkt aus der Grundstellung von wenigstens einer Feder (**46** ; **65**) kraftfrei und in der ersten Richtung (**39**) ausgelenkt aus der Grundstellung von der wenigstens einen Feder (**46** ; **65**) kraftbeaufschlagt ist.

4. Handwerkzeugmaschine nach Anspruch 3, **dadurch gekennzeichnet, dass** der Massekörper (**31** ) in der Grundstellung an der Feder (**46, 65** ) anliegt.

5. Handwerkzeugmaschine nach einem der vorhergehenden Ansprüche, **dadurch gekennzeichnet, dass** der Massekörper (**31** ) in der Grundstellung zwischen zwei vorgespannten Federn (**44, 45** ) angeordnet ist.

6. Handwerkzeugmaschine nach einem der vorhergehenden Ansprüche, dass die zwei vorgespannten Federn (**44, 46** ) mit dem Massekörper (**31** ) fest verbunden sind.

7. Handwerkzeugmaschine nach einem der Ansprüche 1 bis 4, **dadurch gekennzeichnet, dass** der Massekörper (**31** ) an einer Biegefeder (**60** ) befestigt ist, die geneigt zu der Arbeitsrichtung (**5** ) angeordnet ist.

8. Handwerkzeugmaschine nach Anspruch 7, **dadurch gekennzeichnet, dass** die Biegefeder (**60** ) entspannt ist, wenn der Massekörper (**31** ) in der Grundstellung ist.

## Claims

1. A hand-held power tool having a drive unit oscillating along a working axis (5), and a vibration damper (30) comprising a mass body (31) suspended in a spring mechanism (32), **characterized in that** the spring mechanism (32) is constructed in such a way as to be asymmetrical relative to an initial position, such that the spring mechanism (32) opposes deflection of the mass body (31) from an initial position in a first direction (39) parallel to the working axis (5) with a first spring stiffness and deflection from the initial position in a second direction (41) counter to the first direction (39) with a second spring stiffness, and the first spring stiffness is different from the second spring stiffness.

2. A hand-held power tool according to Claim 1, **characterized in that** the first spring stiffness is between five and ten times greater than the second spring stiffness.

3. A hand-held power tool according to Claim 1 or 2, **characterized in that** the mass body (31) when deflected in the second direction (41) from the initial position is free of the force of at least one spring (46; 65) and when deflected in the first direction (39) from the initial position is subjected to the force of the at least one spring (46; 65).

4. A hand-held power tool according to Claim 3, **characterized in that**, in the initial position, the mass body (31) rests against the spring (46; 65).

5. A hand-held power tool according to one of the preceding claims, **characterized in that**, in the initial position, the mass body (31) is located between two prestressed springs (44, 45).

6. A hand-held power tool according to one of the preceding claims, **characterized in that** the two prestressed springs (44, 45) are firmly attached to the mass body (31).

7. A hand-held power tool according to one of Claims 1 to 4, **characterized in that** the mass body (31) is fixed to a bending spring (60), which is set at an angle to the working direction (5).

8. A hand-held power tool according to Claim 7, **characterized in that** the bending spring (60) is unbent when the mass body (31) is in the initial position.

## Revendications

1. Machine-outil à main comprenant un entraînement oscillant le long d'un axe de travail (5) et un amortisseur (30), qui présente un corps de masse (31) suspendu dans un dispositif à ressorts (32), **caractérisée en ce que** le dispositif à ressorts (32) présente une structure asymétrique par rapport à la position de base telle que le dispositif à ressorts (32) contrecarre une déviation du corps de masse (31) depuis une position de base dans une première direction (39) parallèle à l'axe de travail (5), à l'aide d'une première raideur de ressort, et une déviation depuis la position de base dans une deuxième direction (41) opposée à la première direction (39) à l'aide d'une deuxième raideur de ressort, et **en ce que** la première raideur de ressort est différente de la deuxième raideur de ressort.

2. Machine-outil à main selon la revendication 1, **caractérisée en ce que** la première raideur de ressort est égale entre cinq et dix fois la deuxième raideur de ressort.

3. Machine-outil à main selon la revendication 1 ou 2, **caractérisée en ce que** le corps de masse (31) est dévié depuis la position de base dans la deuxième direction (41) sans l'action d'une force par au moins un ressort (46 ; 65) et est dévié depuis la position de base dans la première direction (39), sous l'action d'une force, par l'au moins un ressort (46 ; 65).

4. Machine-outil à main selon la revendication 3, **caractérisée en ce que** le corps de masse (31) repose contre le ressort (46, 65) dans la position de base.

5. Machine-outil à main selon l'une quelconque des revendications précédentes, **caractérisée en ce que** le corps de masse (31) est disposé dans la position de base entre deux ressorts (44, 45) précontraints.

6. Machine-outil à main selon l'une quelconque des revendications précédentes, **caractérisée en ce que** les deux ressorts (44, 46) précontraints sont reliés de manière solidaire au corps de masse (31).

7. Machine-outil à main selon l'une quelconque des revendications 1 à 4, **caractérisée en ce que** le corps de masse (31) est fixé au niveau d'un ressort de flexion (60), qui est incliné par rapport à la direction de travail (5).

8. Machine-outil à main selon la revendication 7, **caractérisée en ce que** le ressort de flexion (60) est détendu lorsque le corps de masse (31) se trouve dans la position de base.
